# EUROPÄISCHE PATENTSCHRIFT

(11) **EP 0 171 621 B1**
(45) Veröffentlichungstag und Bekanntmachung des Hinweises auf die Patenterteilung: **06.12.1989**
(21) Anmeldenummer: 85108807.0
(22) Anmeldetag: 15.07.1985
(51) Int. Cl.: A43C 15/16

(54) **Sportschuh mit einer auswechselbare Greifelemente aufweisenden Schuhsohle**
Sports shoe with an interchangeable stud element in the shoe sole
Chaussure de sport avec un élément de crampon interchangeable dans la semelle

(30) Priorität: 19.07.1984 DE 3426600
(43) Veröffentlichungstag der Anmeldung: 19.02.1986
(73) Patentinhaber: PUMA Aktiengesellschaft Rudolf Dassler Sport, 91074 Herzogenaurach (DE)
(72) Erfinder: Dassler, Armin A., D-8522 Herzogenaurach (DE); Bauer, Willi, D-8522 Herzogenaurach (DE)
(74) Vertreter: Hufnagel, Walter, Dipl.-Ing., Dipl.-Wirtsch.-Ing.

(56) Entgegenhaltungen:
- DE-A- 2 154 951
- DE-A- 3 242 606
- GB-A- 244 912
- US-A- 3 054 197

## Beschreibung

Die Vorliegende Erfindung betrifft einen Sportschuh mit einer Schuhsohle gemäß dem Oberbegriff des Anspruches 1.

Ein derartiger Sportschuh ist aus der DE-A-2 542 116 bekannt. Dort ist das Halteelement als zylindrischer Zapfen aus dem Material der Schuhsohle geformt. Die Nut ist in Form einer Gewindespirale ausgebildet und die Erhöhungen in der Kappe sind der Gewindespirale entsprechend geformte Gewindeschneiden. Das Befestigen der Kappen erfolgt daher durch einen Schraubvorgang, wobei die Haltekraft ausschließlich durch den Reibungsschluß Gewindespirale/Gewindeschneide bedingt ist. Bei der Benutzung derartiger Sportschuhe besteht daher die ernsthafte Gefahr einer Lockerung der Kappen. Dies führt dann zwangsläufig zum Abfallen der Kappen, die damit Verlorengehen.

Aus der US-A-3 054 197 und der DE-A-2 154 951 ist es bekannt, das Halteelement entweder zylindrisch oder kegelstumpfförmig - und zwar mit der flächenmäßig kleineren Basis an der Schuhsohle - auszubilden. Hierbei stützt das Halteelement die Kappe nur im Kopfbereich ab, während der Schaft nicht als tragendes Teil ausgebildet ist. Sofern die Halteelemente gemäß der US-A-3 054 197 dabei in eine Gewindehülse innerhalb der Schuhsohle eingeschraubt sind, ist eine Verriegelung bzw. Sicherung der Verschraubung nicht vorgesehen.

Durch die Schwächung des Halteelments im Bereich des Gewindeschaftes besteht bei diesen vorbekannten Ausführungen eine besonders große Bruchgefahr.

Aus der DE-A-3 242 606 ist ein Halteelement bekannt, das bajonettartig in einen in die Schuhsohle eingeformten Haltering einsetzbar ist. Es besitzt einen zylindrischen Schaft mit am freien Ende befindlichen Ringwulst größeren Durchmessers.

Ferner ist aus der GB-A-244 912 ein Schuh bekannt, bei dem in die Sohle zwei Platten eingelegt sind, die mehrere angeformte Halteelemente in Form von Rastzapfen aufweist. Dabei erstreckt sich die eine Platte über den gesamten Vorderfu- ßbereich bis etwa in den Mittelfußbereich und die andere Platte ist im Absatzbereich angeordnet und besitzt etwa die Größe des Absatzes. Da die an die Platten angeformten Zapfen aus hartem Material bestehen müssen, wird dadurch auch die Sohle sehr unelastisch. Außerdem müssen für unterschiedliche Schuhgrößen nicht nur Platten unterschiedlicher Größen verwendet werden, sondern zusätzlich muß auch bei gleichartigen Platten je nach Verwendungsart eine Auswahl mit einer verschiedenen Anzahl von Halteelementen bereitgestellt werden. Die Halteelemente selbst besitzen Gewindezapfen, auf die die Greifelemente mittels eines angeformten Gewindehülsenteils aufgeschraubt werden. Auch die Verwendung dieser Art von Greifelementen ist sehr kostspielig und wenig effektiv.

Mit der vorliegenden Erfindung soll die Aufgabe gelöst werden, einen Sportschuh mit einer auswechselbare Greifelemente aufweisenden Schuhsohle der eingangs erwähnten Art so auszubilden, daß die Greifelemente leicht auswechselbar sind und insbesondere eine Verminderung der Festigkeit der die Greifelemente tragenden Schuhsohle oder gar deren Beschädigung mit Sicherheit vermieden wird. Darüber hinaus soll aber auch sichergestellt sein, daß an den Greifelementen keine übermäßig hohen Flächenbelastungen auftreten. Vielmehr sollen diese Flächenbelastungen gleichmäßig über die Halteelemente verteilt werden.

Gemäß der vorliegenden Erfindung wird diese Aufgabe durch die im Kennzeichen des Anspruches 1 angegebenen Merkmale gelöst.

Durch die kegelstumpfförmige Ausbildung des Halteelements wird erreicht, daß die Mantelfläche erheblich zur Abstützung des korrespondierenden Greifelements beiträgt. Diese Form bedingt auch eine größere mechanische Festigkeit als eine zylindrische oder eine umgekehrt kegelstumpfförmige Form mit der schmäleren Basis an der Schuhsohle. Durch die Ringnut im Ha!teele- ment und die Ringrippe im Greifelement wird ein guter, sicherer Sitz des Greifelements erreicht und dieses ist trotzdem leicht montierbar und demontierbar. Schließlich ist durch die Ausbildung der Halteelemente als selbständige Bauteile und deren Einformung in die Schuhsohle die Möglichkeit gegeben, das Halteelement aus einem Material mit geeigneter, beispielsweise zähelastischer Festigkeit herzustellen und einfach mit der Schuhsohle zu verbinden.

Mit der Erfindung erhält man eine dauerhafte Befestigung der Greifelemente an der Sohle. Es werden hierbei keine Gewinde innerhalb der Sohle benötigt. Das Anbringen einer besonderen Druckverteilungsplatte entfällt. Durch die Erhöhungen an der Sohle wird nicht nur eine Schwächung derselben vermieden, sondern man erhält zugleich eine bessere Verankerung der Kappe in der dadurch gebildeten Vertiefung und einen festeren Sitz der Kappen an den zapfenförmigen Halteelementen.

Weitere vorteilhafte Einzelheiten der Erfindung sind in den Unteransprüchen enthalten und werden nachfolgend anhand der in der Zeichnung veranschaulichten Ausführungsbeispiele , näher beschrieben. Dabei zeigen:
Figur 1 einen Ausschnitt einer Schuhsohle mit eingelagertem zapfenförmigem Halteelement und mit aufgesetzter Kappe im Schnitt,
Figur 2 einen Teilschnitt durch die Schuhsohle mit zapfenförmigem Halteelement ohne aufgesetzte Kappe,
Figur 3 die Ansicht des Ausschnittes der Figur 2 von unten,
Figur 4 ein als Einsatzelement ausgebildetes zapfenförmiges Halteelement von der Seite,
Figuren 4a und 4b die Ausschnitte x bzw. z der Figur 4 in vergrößertem Maßstabe,
Figur 5 das zapfenförmige Halteelement der Figur 4 von unten,
Figur 6 eine erfindungsgemäße Kappe im Schnitt,
Figur 7 die Kappe gemäß Figur 6 von unten,
Figur 8 eine Seitenansicht der Kappe der Figur 6 und
Figur 9 eine Vertiefung in der Kappe für ein Einsetz- und/oder Ausziehwerkzeug.

In Figur 1 ist mit 1 eine Schuhsohle, insbesondere die Laufsohle eines Sportschuhes, beispielsweise eines Fußball-, Hockey- oder Feldhandballschuhes bezeichnet. Diese besteht im allgemeinen aus einem einzigen Teil aus gespritztem oder gegossenem Kunststoff, wie Polyurethan, Polyäthylen, Polyamid, HexamethylendiaminAdipinsäure-Polykondensat oder dgl. und erstreckt sich über die gesamte Sohle, also bis zur Ferse. Es können aber auch Absatz und Sohlenteil aus zwei getrennten Teilen bestehen, wobei dann in jedem dieser Teile die weiter unten näher beschriebenen zapfenförmigen Halteelemente - nachfolgend vereinfacht als Zapfen bezeichnet - vorgesehen sind. Die Verteilung der Zapfen erfolgt in an sich bekannter Weise, beispielsweise nach Belastungsprofil der Sohle und/oder erforderlicher Griffigkeit des Sportschuhes auf einem Spielfeld.

In die Laufsohle 1 ist ein Halteelement 2 oder Zapfen 1 mittels eines an ihm angebrachten Flansches 3 fest eingespritzt oder eingegossen. Vorzugsweise sind im Flansch 3 Aussparungen 4, beispielsweise in Form von Durchbrüchen vorgesehen, um eine gute Verankerung des Zapfenflansches 3 mit dem Sohlenmaterial zu gewährleisten.

Der Zapfen 2 überragt die Sohlenlauffläche 5. Er ist vorzugsweise als Kegelstumpf ausgebildet, wobei die breitere Basis der Schuhsohle 1 zugewandt ist. Der Außenmantel 6 des Zapfens 2 ist mit zumindest einer, vorzugsweise aber mit zwei im Abstand voneinander vorgesehenen Nuten 7 und 8 versehen, die günstigerweise die Form von umlaufenden Ringnuten aufweisen.

Auf den Zapfen 2 ist eine Kappe 9 aus elastischem, vorzugsweise federelastischem Material, wie beispielsweise Polyäthylen, Polyurethan, Polyimid oder dgl. aufgeschnappt. Die Aussparung 10 der Kappe 9 ist der Außenkontur des Zapfens 2 weitestgehend identisch, angepaßt. Sie kann jedoch geringfügig kleiner sein als der Zapfen 2, so daß die Kappe 9 unter Vorspannung mit dem Zapfen 2 verrastet. Zur Erhöhung der Abriebfestigkeit der Kappe 9 ist bzw. sind die Trittfläche 11 oder der ganze Greifbereich, also auch seitliche Wandungsteile eines Kappenteiles 9a mit einem abriebfesten Werkstoff bedeckt, beispielsweise mit einer konischen Platte oder Kuppe 12 aus Metall, wie Aluminium, Stahl, Messing, Kupfer, Bronce oder dgl. oder aus Leder oder aus Keramik, wie Aluminiumoxyd, Steatit, Zirkondioxyd, Korund oder dgl. Die Platte oder Kuppe 12 kann aufgeklebt sein oder sie kann Steck- und/oder Rastelemente 13, beispielsweise in Form von Bolzen oder Bohrungen aufweisen, mit denen sie in den entsprechend geformten Kappenteil 9a eingesteckt oder eingerastet und eventuell zusätzlich verklebt werden kann.

Die Verrastung der elastischen Kappe 9 bzw. des elastischen Kappenteiles 9a erfolgt über in der Aussparung 10 vorhandene Rippen 14, 15, vorzugsweise Ringrippen, die mit den, Nuten 7, 8, vorzugsweise Ringnuten, des Zapfens 2 korrespondieren und insbesondere im Querschnitt gegengleich zum Querschnitt der Ringnuten 7, 8 ausgebildet sind.

Es hat sich gezeigt, daß ein besonders guter Halt und ein einfaches Abziehen der Kappe 9 möglich ist, wenn die äußere Ringnut 7 schmäler ist als die innere Ringnut 8, wie dies- das Ausführungsbeispiel deutlich zeigt.

Vorzugsweise ist die Tiefe T der Ringnuten 7, 8 gleich oder wenigstens nahezu gleich.

Der Querschnitt der Ringnuten 7, 8, ist vorzugsweiserechteckig oder trapezförmig, annähernd trapezförmig oder halbellipsenförmig in Bezug auf die Längsachse in Zapfenrichtung gesehen. Auch kann eine Kombination dieser Ausgestaltung vorteilhaft sein, wie die Ausführungsbeispiele anhand der Figuren 4a und 4b veranschaulichen. Dort ist der äußere Querschnittsabschnitt 16 als Rechteck ausgebildet, so daß etwa senkrecht zur Zapfenlängsrichtung verlaufende Halte- und Anschlagkanten 17, 18 gebildet sind. Der innere Querschnittsabschnitt 19 ist trapezförmig ausgebildet und erleichtert zusammen mit den halbkreisförmig oder gegengleich ausgebildeten Ringrippen 14, 15 der Kappe 9 bzw. des Kappenteils 9a ein leichteres Einsetzen und Abziehen derselben.

Günstigerweise sind bei trapezförmiger Ausgestaltung die Nutwände 20, 21 der äußeren, schmäleren Ringnut 7 steiler als diejenigen 22, 23 der Ringnut 8, so daß die Ringnut 7 eine größere Trapezhöhe besitzt als die Ringnut 8.

Insbesondere sind die äußeren Nutenwände 20, 22 gegenüber der Zapfenlängsachse steiler, schließen also einen kleineren Winkel ein als die inneren Nutenwände 21, 23. Hierdurch kann beispielsweise die Belastbarkeit der Kappen 9, 9a und deren Abziehbarkeit erleichtert werden. Der Winkel der Nutenwand 20 beträgt vorzugsweise zwischen 30° und 40°, insbesondere 35°, derjenige der Nutenwand 21 zwischen 40° und 50°, insbesondere 45°, derjenige der Nutenwand 22 zwischen 10° und 20°, insbesondere 13° und derjenige der Nutenwand 23 zwischen 30° und 40°, insbesondere 33°.

Als Material für den Zapfen 2 wird relativ hartes oder sehr hartes und möglichst auch biegefestes Material verwendet. Bei angeformten Zapfen 2 besteht daher die Schuhsohle 1 oder wenigstens deren laufsohlenseitiger Teil aus derart hartem Material, wie beispielsweise aus Hart-PVC, Hart-Polyurethan, Polyäthylen, Polyamid, Polyimid oder Polykarbonat. Bei Verwendung von Zapfen 2 als in die Sohle 1 eingeformte Einzelelemente bestehen diese aus den genannten Kunststoffen, wobei die Sohle 1 in diesem Falle aus dem gleichen oder aus einem weicheren Material bestehen kann.

Die Zapfen 2 können als Einzelelemente auch aus Metall, wie beispielsweise aus Aluminium, Kupfer, Messing, Bronce, Stahl, Zinkdruckguß oder dgl. oder aus Keramik, wie beispielsweise aus Aluminiumoxid, Zirkondioxid, Steatit, Siliziumkarbid, Korund oder dgl. oder aus Mischungen derselben oder mit anderen keramischen Versätzen, wie Si0₂, CaO, Mg0 etc. bestehen.

Auch kann anstelle einer Platte 12, die auf die Kappe 9 oder den Kappenteil 9a aufgebracht wird, oder zusätzlich hierzu, die Kappe 9 oder der Kappenteil 9a ganz oder jedenfalls an der Tritt-oder Greifzone mit hochabriebfestem Material versetzt sein, beispielsweise mit Glas- und/oder Metallfasern, Metallpulver oder Metalloxidpulver oder -teilchen. Dies kann durch, Eindrücken des abriebfesten Materials geschehen oder durch Verspritzen eines mit diesem Material gemischten Kunststoffes.

Um die Kappe 9 leicht montieren und demontieren zu können, sind an der Kappe 9 oder an dem Kappenteil 9a Steckansätze 24 in Form von Erhöhungen und/oder Vertiefungen vorgesehen, an denen ein Einsetz- oder Abziehwerkzeug angreifen kann. Im Ausführungsbeispiel sind diese am Außenmantel der Kappe 9 bzw. des Kappenteils 9a als prismenartige Ausschnitte ausgebildet und gemäß Figur 9 ist dieser Steckansatz 24 als Ringsicke ausgebildet. Es sind natürlich auch andere Formen der Steckansätze 24 möglich, beispielsweise in Gewindeform oder als Außensechskant oder -mehrkant oder dgl.

Zur Erhöhung der Trittbelastbarkeit und seitlichen Versteifung sind zwischen den Zapfen 2 und der Schuhsohle 1 eine oder mehrere Vertiefungen 25 in der Schuhsohle 1 vorgesehen (Figur 2), beispielsweise in Form einer oder mehrerer konzentrischer, umlaufender oder unterbrochener Nutenringe. Diese werden jedoch vorzugsweise durch eine Materialverdickung der Schuhsohle 1 gebildet, so daß die Sohlendicke dadurch nicht verringert wird. Die Kappe 9 bzw. der Kappenteil 9a besitzen entsprechende, in die Vertiefungen 25 eingreifende Vorsprünge 26, beispielsweise in Form von Rippen, insbesondere in Kreisform bzw. in unterbrochener Kreisform. Zusätzlich können die Kappen 9 bzw. die Kappenteile 9a jeweils eine Anschlagkante 27 aufweisen, die auf der Schuhsohle 1 oder an der die Vertiefung 25 bildenden, insbesondere ringförmigen Erhöhung 28 anliegt.

Es sei noch erwähnt, daß die Zapfen 2 und/oder die Kappen 9 oder die Kappenteile 9a und/oder die Platte 12 verschiedene Länge in Richtung der Zapfenachse aufweisen können, so daß die Griffigkeit des Sportschuhes - wie bekannt - den Gegebenheiten eines Spielfeldes angepaßt werden kann.

Zur weiteren Verfestigung der Rastanordnung zwischen Zapfen 2 und Kappe 9, 9a können die Kappen 9, 9a in der Längsachse einen nach innen gerichteten Zapfen 29 aufweisen, der in eine entsprechende Öffnung 30 der Zapfen 2 (Figur 6) eingreift.

## Patentansprüche

1. Sportschuh mit einer Schuhsohle (1) , an der nach außen weisende, zapfenförmige Halteelemente (2) vorgesehen sind, auf die Greifelemente (9) in Form von auf dem Halteelement (2) befestigbaren Kappen (9) aufbringbar sind, wobei die Verbindung durch eine im Halteelement (2) vorgesehene Nut (7, 8) und eine im Greifelement (9) gegengleich vorgesehene Rippe (14, 15) erfolgt, und wobei das Greifelement (9) einen Auflagerand besitzt, an dessen zur Schuhsohle (1) weisender Auflagefläche ein erhöhter, ringförmiger Teil (26) vorgesehen ist, der in eine koaxial zum Halteelement (2) angeordnete ringförmige Vertiefung (25) der Schuhsohle eingreift, wobei die Schuhsohle (1) eine Erhöhung bildet, welche die ringförmige Vertiefung (25) in der Schuhsohle (1) umschließt, gekennzeichnet durch die Kombination folgender Merkmale:
- das Halteelement (2) ist als Kegelstumpf ausgebildet, dessen breitere Basis der Schuhsohle (1) zugewandt ist;
- die Nut im Halteelement (2) ist als Ringnut (7,8) ausgebildet;
- die Rippe des Greifelements (9) ist als zur Ringnut (7, 8) gegengleich oder nahezu gegengleich ausgebildete Ringrippe (14, 15) ausgebildet und in die Ringnut (7, 8) rastend eingeschnappt;
- das Halteelement (2) ist als selbständiges Bauteil aus Sohlenmaterial oder aus Material größerer Härte als das der Schuhsohle (1) ausgebildet und es ist mit einem Flansch (3) versehen, der von dem Material der Schuhsohle (1) umformt ist.

2. Sportschuh nach Anspruch 1, dadurch gekennzeichnet, daß der Flansch (3) mit Aussparungen (4) versehen ist, die vom Sohlenmaterial ausgefüllt sind.

3. Sportschuh nach Anspruch 1 oder 2, dadurch gekennzeichnet, daß zwei Ringnuten (7, 8) vorgesehen sind, wobei die äußere, von der Schuhsohle, (1) weiter entfernte Ringnut (7) schmäler ist als die weiter innen angebrachte Ringnut (8).

4. Sportschuh nach einem der Ansprüche 1 bis 3, dadurch gekennzeichnet, daß die Tiefe (T) der Ringnuten (7, 8) gleich bzw. wenigstens annähernd gleich ist.

5. Sportschuh nach einem der Ansprüche 1 bis 4, dadurch gekennzeichnet, daß die Ringnuten (7, 8) im Querschnitt rechteckig und/oder trapezförmig bzw. annähernd trapezförmig oder halbellipsenförmig ausgebildet sind.

6. Sportschuh nach Anspruch 5, dadurch gekennzeichnet, daß die Nutwände (20 bzw. 21) der äußeren Ringnut (7) steiler verlaufen als die Nutwände (22 bzw. 23) der inneren Ringnut (8).

7. Sportschuh nach einem der Ansprüche 1 bis 6, dadurch gekennzeichnet, daß die Zapfen (2) mit dem Flansch (3) aus Metall, wie Aluminium, Messing, Stahl, Bronce, Zinkdruckguß, ,Kupfer oder aus hartem Kunststoff, wie Hart-PVC, Polyimid, Polyurethan, Polyäthylen, Polykarbonat oder aus Keramik, wie Steatit, Aluminiumoxid, Siliziumkarbid bestehen.

8. Sportschuh nach einem der Ansprüche 1 bis 7, dadurch gekennzeichnet, daß in die Kappe (9), oder wenigstens in die Trittfläche (11) bzw. in den Greifbereich der Kappe (9) abriebfestes Material eingeformt ist.

9. Sportschuh nach einem der Ansprüche 1 bis 8, dadurch gekennzeichnet, daß auf die Trittfläche (11) bzw. auf den Greifbereich der Kappe (9, 9 a) abriebfestes Material, insbesondere Leder, Keramik, Metall oder dgl. aufgebracht, insbesondere aufgesteckt, aufgerastet und gegebenenfalls zusätzlich geklebt oder aufgeklebt ist.

10. Sportschuh nach einem der Ansprüche 1 bis 9, dadurch gekennzeichnet, daß an der Kappe (9, 9a) Steckansätze (24) für ein Abziehwerkzeug vorgesehen sind.

11. Sportschuh nach einem der Ansprüche 1 bis 10, dadurch gekennzeichnet, daß auf die Zapfen

(2) Kappen (9, 9a) verschiedener Länge aufsteckbar sind.

## Claims

1. A sports shoe having a shoe sole (1) on which outwards pointing studshaped retainer elements (2) are provided, onto which grippers (9) in the form of caps (9) may be fitted and fastened to the retainer element (2), where the connection is effected by a groove (7, 8) provided in the retainer element (2) and a counterpart rib (14, 15) provided in the gripper (9), and where the gripper (9) has a supporting edge on the bearing area of which, pointing at the shoe sole (1), a raised annular part (26) is provided, which engages in an annular depression (25) in the shoe sole arranged coaxially about the retainer element (2), the shoe sole (1) forming an elevation which surrounds the annular depression (25) in the shoe sole (1), characterized by the combination of the following features:
- the retainer element (2) is made as a truncated cone the wider base of which is next the shoe sole (1);
- the groove in the retainer element (2) is made as an annular groove (7, 8); the rib on the gripper (9) is made as an annular rib (14, 15) made the counterpart or nearly the counterpart of the annular groove (7, 8) and is snapped into the annular groove (7, 8); the retainer element (2) is made as an independent component of sole material or of material of greater hardness than that of the shoe sole (1) and it is provided with a flange (3) round which the material of the shoe sole (1) is moulded.

2. A sports shoe as in Claim 1, characterized in that the flange (3) is provided with cutouts (4) which are filled with the sole material.

3. A sports shoe as in Claim 1 or 2, characterized in chat two annular grooves (7, 8) are provided, the outer annular groove (7), further away from the shoe sole (1), being narrower than the annular groove (8) applied further in.

4. A sports shoe as in one of the Claims 1 to 3, characterized in that the depths (T) of the annular 2 groves (7, 8) are equal or at least approximately equal.

5. A sports shoe as in one of the Claims 1 to 4, characterized in that in cross-section the annular grooves (7, 8) are made rectangular and or trapezoidal or approximately trapezoidal or semiellipti- cal.

6. A sports shoe as in Claim 5, characterized in that the groove walls (20 resp. 21) of the outer annular groove (7) run more steeply than the groove walls (22 resp. 23) of the inner annular groove (8).

7. A sports shoe as in one of the Claims 1 to 6, characterized in that the studs (2) with the flange (3) consist of metal such as aluminium. brass, steel, bronze, die-cast since or copper or of hard plastics such as hard PVC, polyimide, polyurethane, polyethylene or polycarbonate or of ceramic such as steatite, aluminum oxide or silicon carbide.

8. A sports shoe as in one of the Claims 1 to 7, characterized in that abrasion-resistant material is moulded into the cap (9) or at least into the tread area (11) or into the grip one of the cap (9).

9. A sports shoe as in one of the Claims 1 to 8, characterized in that abrasion-resistant material, in particular leather, ceramic, metal or the like is applied to the tread area (11) or to the grip zone of the cap (9, 9a). in particular it is slipped over it or snapped onto it and if necessary additionally glued, or it is glued onto it.

10. A sports shoe as in one of the claims 1 to 9, characterized in that on the cap (9, 9a) recesses (24) are provided for slipping on a puller tool.

11. A sports shoe as in one of the claims 1 to 10, characterized in that caps (9, 9a) of different lengths may be slipped over the studs (2).

## Revendications

1. Chaussure de sport avec une semelle (1) sur laquelle sont prévus des éléments de maintien (2) en forme de tenons dirigés vers l'extérieur, sur lesquels peuvent être montés les éléments de crampons (9) ayant la forme de coiffes (9) fixables sur l'élément de maintien (2), sur laquelle l'assemblage est effectué au moyen d'une gorge (7, 8) prévue dans l'élément de maintien (2) et d'une nervure (14, 15) complémentaire de celle-ci prévue dans l'élément de crampon (2) et sur laquelle l'élément de crampon (9) possède un bord d'appui, sur la face d'appui orientée vers la semelle (1) duquel est prévue une partie (25) exhaussée, de forme annulaire qui s'engage dans un évidement (25) de la semelle de forme annulaire, disposé coaxialement à l'élément de maintien (2), alors que la semelle (2) constitue une élévation qui enferme l'évidement (15) annulaire dans la semelle (2), caractérisée par la combinaison des caractéristiques suivantes:
- l'élément de maintien (2) est constitué en forme de tronc de cône dont la base la plus large est tournée vers la semelle (1)
- la gorge dans l'élément de maintien (2) est constituée par une gorge annulaire (7,8)
- la nervure de l'élément de crampon (9) est constituée par une nervure annulaire (14, 15) réalisée avec un profil complémentaire ou presque complémentaire de celui de la gorge annulaire (7, 8) et s'encliquète par crantage dans la gorge annulaire (7, 8),
l'élément de maintien (2) est réalisé sous forme d'élément constitutif indépendant dans la matière de la semelle ou dans une matière de plus grande dureté que celle de la semelle de la chaussure et est pourvu d'un rebord (3) qui est enrobé par la matière de la semelle de la chaussure (1).

2. Chaussure de sport selon la revendication 1, caractérisée en ce que le rebord (3) est pourvu d'évidements (4) qui sont remplis par la matière de la semelle.

3. Chaussure de sport selon la revendication 1 ou 2, caractérisée en ce que sont prévues deux gorges annulaires (7, 8) dont la gorge annulaire (7) la plus éloignée de la semelle (1) est plus étroite que la gorge annulaire (8) placée plus à l' intérieur.

4. Chaussure de sport selon l'une quelconque des revendications 1 à 3, caractérisée en ce que la profondeur (^{T}) des gorges annulaires (7, 8) est égale ou, du moins, sensiblement égale.

5. Chaussure de sport selon l'une quelconque des revendications 1 à 4, caractérisée en ce que les gorges annulaires (7, 8) sont constituées avec une section de forme rectangulaire et/ou trapézoïdale ou encore sensiblement trapézoïdale ou se- mi-elliptique.

6. Chaussure de sport selon la revendication 5, caractérisée en ce que les parois (20 ou 21) de la gorge annulaire extérieure (7) s'étendent suivant un profil plus redressé que les parois (22 ou 23) de la gorge annulaire intérieure.

7. Chaussure de sport selon l'une quelconque des revendications 1 à 6, caractérisée en ce que les tenons (2) avec leur rebord (3) sont réalisés en métal tel que l'aluminium, le laiton, l'acier, le bronze, le zinc moulé sous pression, le cuivre ou dans une matière plastique dure, telle que CPV dur, polyamide, polyuréthanne, polycarbonate ou dans une céramique telle que stéatite, oxyde d'aluminium, carbure de silicium.

8. Chaussure de sport selon l'une quelconque des revendications 1 à 7, caractérisée en ce qu'une matière résistante à l'abrasion est disposée sur la coiffe (9) ou du moins sur la surface de marche (11) ou dans la zone de prise de la coiffe (9).

9. Chaussure de sport selon l'une quelconque des revendications 1 à 8, caractérisée en ce qu'une matière résistante à l'abrasion, en particulier du cuir, de la céramique ou similaire est appliquée, en particulier enfoncée, encrantée et, le cas échéant, collée en plus ou collée sur la surface.

10. Chaussure de sport selon l'une quelconque des revendications 1 à 9, caractérisée en ce qu'il est prévu sur la coiffe (9, 9a) des épaulements de prise (24) pour un outil d'extraction.

11. Chaussure de sport selon l'une quelconque des revendications 1 à 10, caractérisée en ce que des coiffes (9, 9a) de longueur différente peuvent être enfoncées sur les tenons (2).
